# EUROPÄISCHE PATENTSCHRIFT

(11) **EP 0 811 745 B1**
(45) Veröffentlichungstag und Bekanntmachung des Hinweises auf die Patenterteilung: **04.09.2002**
(21) Anmeldenummer: 96109136.0
(22) Anmeldetag: 07.06.1996
(51) Int. Cl.: E21B 7/06, E21B 47/01

(54) **Steuergerät für ein Richtbohrwerkzeug**
Steering device for a directional drilling tool
Dispositif de contrôle pour un outil de forage directionnel

(43) Veröffentlichungstag der Anmeldung: 10.12.1997
(73) Patentinhaber: BAKER HUGHES INCORPORATED, Houston Texas 77210-4740 (US)
(72) Erfinder: Jürgens, Rainer, Dr., 29227 Celle (DE); Krüger, Volker, Dr., 29223 Celle (DE); Faber, Hans Jürgen, 31535 Neustadt (DE); Kruspe, Thomas, Dr., 29342 Wienhausen (DE)
(74) Vertreter: Busse & Busse Patentanwälte

(56) Entgegenhaltungen:
- EP-A- 0 497 405
- WO-A-80/02582
- GB-A- 1 268 938
- US-A- 4 850 440
- US-A- 5 311 952
- US-A- 5 314 032
- US-A- 5 441 119
- US-A- 5 458 208

## Beschreibung

Die Erfindung bezieht sich auf ein Steuergerät für ein Richtbohrwerkzeug, insbesondere für Bohrarbeiten mit einem Wickelrohr (coiled tubing) als Bohrrohr, in einer Ausbildung gemäß dem Oberbegriff des Anspruchs 1.

Bei einem bekannten Steuergerät dieser Art (US-A-5 311 952) umfaßt die Orientierungsvorrichtung ein Schrittschaltwerk, das durch die Bohrspülung angetrieben wird, deren Druck durch Reduzierung des Pumpendrucks verändert wird, wenn eine Betätigung des Schrittschaltwerkes erfolgen soll.

Bei einem ferner bekannten Steuergerät der eingangs genannten Art (US-A-5 215 151) umfaßt die Orientierungsvorrichtung einen rohrförmigen Differentialkolben, der mittels der Bohrspülung betätigbar ist, bei einer Axialverschiebung durch ein Schraubengang-Bewegungswandlergetriebe in eine Drehbewegung versetzt wird und dem das Richtbohrwerkzeug tragenden zweiten Außengehäuseteil eine entsprechende Drehbewegung erteilt.

Ein weiterhin bekanntes Steuergerät (US-A-5 339 913) umfaßt zwei Außengehäuseteile, die relativ zueinander teleskopisch auszieh- und einfahrbar sind, wobei ein Schraubengang-Bewegungswandlergetriebe zwischen den Teleskopteilen dem das Richtbohrwerkzeug tragenden Außengehäuseteil eine Drehbewegung vermittelt.

Bei einem Steuergerät mit gegeneinander verdrehbaren Gehäuseteilen (WO-A-8002582) ist ein den unteren Gehäuseteil gegenüber dem oberen Gehäuseteil zu Orientierungszwecken verschwenkender Elektromotor vorgesehen, der in Leitungsverbindung mit einem weiteren Elektromotor mit diesem synchronisierte Stellbewegungen ausführt und diese über ein Getriebe auf den unteren Gehäuseteil überträgt. Gemeinsam ist den vorbekannten Steuergeräten, daß die Meß- und Steuervorichtung unterhalb der Orientierungsvorrichtung angeordnet ist.

Wenn bei den vorbekannten Steuergeräten eine Neuorientierung des Richtbohrwerkzeugs vorgenommen wird, ändern sich wesentliche Betriebsparameter wie der Druck der Spülungsflüssigkeit oder die Gewichtsbelastung des Bohrmeißels, mit denen eine Veränderung der Verdrillung des Wickelrohrs einhergeht, die bei Wiederaufnahme des Bohrbetriebs erneut eine Änderung erfährt. Dies macht den Orientierungsvorgang in der Praxis zeitaufwendig, da er diversen Störgrößen ausgesetzt ist, die langwieriges Probieren unvermeidlich machen.

Die Erfindung befaßt sich mit dem Problem, ein Steuergerät zu schaffen, das eine von weniger Störgrößen beeinträchtigte Ausrichtung des Richtbohrwerkzeugs erlaubt. Die Erfindung löst dieses Problem durch ein Steuergerät mit den Merkmalen des Anspruchs 1. Hinsichtlich weiterer Ausgestaltungen wird auf die Ansprüche 2 bis 21 verwiesen.

Das Steuergerät nach der Erfindung ermöglicht mit seinem vom Bohrbetrieb unabhängig betätigbaren elektromotorischen Antrieb der Orientierungsvorrichtung eine schnelle und präzise Durchführung eines Orientierungsvorganges bei fortgesetztem Bohrbetrieb und damit unter Vermeidung von Änderungen in der Verdrillung des Bohrrohrstrangs.

Die Anordnung der Meß- und Steuervorrichtung im ersten Außengehäuseteil zwischen der Orientierungsvorrichtung und dem Anschlußteil für das Bohrrohr vermindert den Reibwiderstand des außerordentlich kurz ausführbaren zweiten Außengehäuseteils bei Orientierungsvorgängen erheblich, so daß diese mit höherer Präzision und zugleich geringerem Leistungsaufwand ausführbar sind. Ferner vermeidet sie Kabeldurchführungen durch die Orientierungsvorrichtung hindurch. Setzt sich das Bohrwerkzeug im Bohrloch fest und führen Aufziehversuche zu einem üblicherweise im Bereich zwischen dem ersten und dem zweiten Außengehäuseteil eintretenden Abriß, dann gehört die teure Meß-und Steuervorrichtung zu den rettbaren Teilen des Bohrgeräts.

Weitere Einzelheiten und Wirkungen der Erfindung ergeben sich aus der nachfolgenden Beschreibung von zwei Ausführungsbeispielen des Gegenstands der Erfindung, die in der Zeichnung näher veranschaulicht sind. In der Zeichnung zeigen:
- Fig. 1: einen schematischen, vereinfachten Längsschnitt durch ein Steuergerät nach der Erfindung, und
- Fig. 2: eine abgebrochene Schnittdarstellung ähnlich Fig. 1 einer zweiten Ausführung des Steuergeräts nach der Erfindung.

Das in Fig. 1 veranschaulichte Steuergerät für ein Richtbohrwerkzeug umfaßt im einzelnen ein rohrförmiges Außengehäuse 1, das einen ersten, einem nicht dargestellten Bohrrohr zugewandten Außengehäuseteil 2 und einen zweiten, diesem unmittelbar benachbarten, einem nicht dargestellten Richtbohrwerkzeug zugewandten Außengehäuseteil 3 umfaßt. Das Außengehäuse 1 umschließt eine als Ganzes mit 4 bezeichnete Orientierungsvorrichtung und eine Meß- und Steuervorrichtung 6, die einen Meßwertaufnehmerteil 7, einen elektronischen Meßwertverarbeitungsteil 8 und einen elektronischen Steuerteil 9 umfassen kann, die getrennt, statt dessen aber auch gemeinsam in einem Gehäuseabschnitt untergebracht sein können. Meß- und Steuervorrichtungen geeigneter Ausbildung sind grundsätzlich bekannt und bedürfen hier keiner näheren Erläuterung.

Der erste Außengehäuseteil 2 weist einen Anschlußteil 10 für den Anschluß an ein Bohrrohr, im vorliegenden Fall an ein Wickelrohr, auf, der einen in das Wikkelrohrende eingreifenden Hohlzapfenteil 11 und als Verbindungsmittel eine Überwurfmutter 12 umfaßt. Die Verbindung zwischen Steuergerät und Wickelrohr kann ohne vorherige Orientierung beider Teile erfolgen. Das Drehmoment wird durch Reibschluß, der durch die Überwurfmutter 12 erzeugt wird, übertragen. Der Hohlzapfenteil 11 umgibt dabei eine elektrische Schnellverbindungsvorrichtung 13, die dazu bestimmt ist, eine elektrische Verbindung der Meß-und Steuervorrichtung 6 mit einem im Wickelrohr untergebrachten elektrischen Leitungssystem herzustellen. Die elektrische Schnellverbindungsvorrichtung 13 ist verdrehfest abgestützt, weist einen zentralen Kanal 14 für die Aufnahme elektrischer Leitungen 15 auf und ist an ihrem unteren Ende mit dem stationären Teil einer elektrischen Drehübertragungsvorrichtung 16 versehen, deren rotierender Teil dem oberen Ende der Meß- und Steuervorrichtung 6 zugeordnet ist.

Der zweite Außengehäuseteil 3 weist einen Anschlußteil 17 für beispielsweise eine Schraubverbindung mit dem Außengehäuse eines Richtbohrwerkzeugs auf und umfaßt einen Wellenteil 18, der im ersten Außengehäuseteil 2 mittels Lager 19,20 um die Längsmittelachse 21 des ersten Außengehäuseteils 2 drehbar gelagert ist und mit der Orientierungsvorrichtung 4 in Wirkverbindung steht.

Der erste Außengehäuseteil 2 umgibt die Meß- und Steuervorrichtung 6 unter Belassung eines Ringspaltes 22 für die Durchführung von Bohrspülung, der sich in einem den oberen Teil der Orientierungsvorrichtung 4 umgebenden Ringspalt 23 fortsetzt. Der Ringspalt 23 steht über einen Überleitungskanal 24 mit einem zentralen Bohrspülungskanal 25 im unteren Teil der Orientierungsvorrichtung 4 in Verbindung, der in einen entsprechenden zentralen Bohrspülungskanal 26 im Wellenteil 18 des zweiten Außengehäuseteils 3 übergeht.

Die Orientierungsvorrichtung 4 weist als Antriebsquelle für Stellbewegungen einen Elektromotor 27 auf, der im Betrieb einen den zweiten Außengehäuseteil 3 betätigenden Zwischentrieb in Tätigkeit setzt. Der Elektromotor 27 ist vorzugsweise als bürstenfreier Drei-Phasen-Wechselstrom-Motor ausgebildet, der bei der Ausführung des Steuergerätes nach Fig. 1 in der Antriebsrichtung reversierbar ausgebildet ist und eine im Reversierbetrieb arbeitende Hydraulikpumpe 28 antreibt. Der Hydraulikpumpe 28 sind auslaßseitig Steuerventile in einem Steuerventilblock 29 nachgeordnet, welche die Beaufschlagung von Hydraulikleitungen 30,31 bestimmen.

Die hydraulische Leitung 30 mündet in einen ringförmigen, vom ersten Außengehäuseteil 2 umgrenzten Zylinderraum 32, in dem ein ringförmiger Stellkolben 33 axial verschieblich geführt ist. Der Stellkolben 33 ist mittels einer Schraubengang-Führung bei seiner Axialverlagerung in eine Drehbewegung um die Längsmittelachse 21 des ersten Außengehäuseteils 2 versetzbar und überträgt diese Drehbewegung auf eine Antriebswelle 34 für den zweiten Außengehäuseteil 3.

Im einzelnen ist der Stellkolben 33 an seinem Außenumfang mit schraubenlinienförmigen Führungsnuten 35 versehen, in die an der Innenseite des ersten Außengehäuseteils festgelegte Gleitstücke 36 eingreifen, die bei Axialverlagerung des Stellkolbens 33 diesem seine Drehbewegung erteilen. An seinem Innenumfang ist der Stellkolben 33 mit einem axialen Vielkeilprofil 37 versehen, das mit entsprechenden axialen Nuten 38 am Außenumfang der Antriebswelle 34 zusammenwirkt.

Bei Druckbeaufschlagung der Hydraulikleitung 30 und drucklos geschalteter Hydraulikleitung 31 wird dem Stellkolben 33 eine Abwärtsbewegung erteilt, während der Stellkolben 33 bei Druckbeaufschlagung der Hydraulikleitung 31 und drucklos geschalteter Hydraulikleitung 30 eine Aufwärtsbewegung ausführt. Die Hydraulikleitung 31 ist hierzu entlang der Antriebswelle 34 bis zu einem Innenringraum 39 im Stellkolben 33 geführt, der innen von der Antriebswelle 34 begrenzt ist, die den Stellkolben 33 axial durchgreift.

Oberhalb des Elektromotors 27 ist eine Ausgleichskammer 40 vorgesehen, die oberseitig von einem Ausgleichskolben 41 begrenzt ist. Die Ausgleichskammer 40 ist als Ringkammer ausgebildet, außenseitig von einem rohrförmigen Trägergehäuse 42 und innenseitig von einem Rohrteil 44' eines Gehäuseblocks 44 begrenzt, der den Elektromotor 27 aufnimmt. Dieser Gehäuseblock 44 wird von dem Trägergehäuse 42 umschlossen, das oberhalb des Ausgleichskolbens 41 mit Durchlaßöffnungen für die Herstellung einer Verbindung der Ausgleichskammer 40 zu dem von Bohrspülung durchströmten Ringraum 23 versehen ist.

Nur vollständigkeitshalber wird darauf hingewiesen, daß der Ausgleichskolben 41 gegenüber dem Trägergehäuse 42 und dem Rohrteil 43 des Gehäuseblocks 44 durch Dichtungen 46 bzw. 47, die Antriebswelle 34 in ihrem oberen Bereich gegenüber dem ersten Außengehäuseteil 3 durch eine Dichtung 48, der Stellkolben 33 gegenüber der Antriebswelle 34 durch eine Dichtung 49 und gegenüber dem ersten Außengehäuseteil 2 durch eine Dichtung 50, und der Wellenteil 18 des zweiten Außengehäuseteils 3 durch eine Dichtung 51 gegenüber dem ersten Außengehäuseteil 2 abgedichtet ist.

Die Antriebswelle 34 ist im Bereich ihres oberen Endteils, der an den Steuerventilblock 29 angrenzt, mit dem Trägergehäuse 42 verbunden und stützt dieses Trägergehäuse 42 mitsamt den damit verbundenen Teilen mitdrehbar ab, so daß die vom Stellkolben 33 auf die Antriebswelle 34 bei einem Orientierungsvorgang übertragene Drehbewegung synchron auf das zweite Außengehäuseteil 3 und das damit verbundene Richtbohrwerkzeug, aber auch auf den Hauptteil der Orientierungsvorrichtung 4 und die damit verbundene Meß- und Steuervorrichtung 6 übertragen wird. Trotz der Anordnung der Meß- und Steuervorrichtung 6 oberhalb der Orientierungsvorrichtung 4 ist damit sichergestellt, daß die Meß- und Steuervorrichtung 6 die Lageveränderungen des Richtbohrwerkzeugs infolge eines Orientierungsvorganges erfassen und auswerten kann und dementsprechend in den Orientierungsvorgang einbezogen ist.

Zur elektrischen Verbindung von Orientierungsvorrichtung 4 und Meß- und Steuervorrichtung 6 dient eine Schnellverbindungsvorrichtung 55, die am Ende des Gehäuseblocks 44 angeordnet ist und über den elektrischen Kontaktteil 56 die elektrische Versorgung des Elektromotors 27 und der Steuerventile im Steuerventilblock 29 herstellt.

Nach Durchführung eines Orientierungsvorganges kann der Stellkolben 33 mittels der Steuerventile im Steuerventilblock 29 in seiner jeweiligen Lage hydraulisch verriegelt werden. Jedoch ist es auch denkbar, eine Verdrehung der Antriebswelle 34 und damit der Außengehäuseteile 2 und 3 zueinander durch eine Brems- bzw. Blockiervorrichtung (nicht dargestellt) zu verhindern, die zwischen dem zweiten Außengehäuseteil 3 und der Antriebswelle 34 wirksam ist.

Fig. 2 veranschaulicht eine zweite Ausführungsform eines erfindungsgemäßen Steuergerätes in einer der Darstellung in Fig. 1 ähnlichen, jedoch abgebrochenen Darstellung des die Orientierungsvorrichtung 104 aufnehmenden Teils des ersten Außengehäuseteil 2. Wie der Fig. 2 entnommen werden kann, umfaßt die Orientierungsvorrichtung 104 einen Elektromotor 127, dessen Antriebswelle 26 ein Planetengetriebe 58 beaufschlagt, dessen Abtriebswelle 59 den Lagerteil 18 des zweiten Außengehäuseteils 3 antreibt. Bevorzugt ist ein achtstufiges Planetengetriebe 58 vorgesehen, das ein Untersetzungsverhältnis von z.B. 4400 : 1 hat und dementsprechend die Drehzahl der Abtriebswelle 59 des Elektromotors 127 von z.B. 1500 Upm auf etwa 0,34 Upm untersetzt.

Im einzelnen umfaßt die Orientierungsvorrichtung 104 einen Gehäuseblock 144, der eine rohrförmige Grundform aufweist und die Wicklung 60 des Elektromotors 127 aufnimmt sowie den eine Antriebshohlwelle 26 bildenden Läufer des Elektromotors 127 in Lagern 61 und 62 abstützt und dabei zugleich selbst durch ein Lager 63 im ersten Außengehäuseteil 2 drehbar abgestützt ist. Die Abtriebswelle 59 des Planetengetriebes 58 weist einen sich durch die Antriebshohlwelle 26 des Elektromotors 127 hindurcherstreckenden Teil 59' auf, der oberhalb des Elektromotors 127 mit dem Gehäuseblock 144 verbunden ist. Dementsprechend ist der Gehäuseblock 144 mit der Abtriebswelle 59 mitdrehbar verbunden. Die Abtriebswelle 59 des Planetengetriebes 58 ist bei 64 mit dem Lagerteil 18 des zweiten Außengehäuseteils 3 verbunden, z.B. verschraubt, und ist gemeinsam mit diesem Lagerteil 18 über Lager 65,70 und 71 gegenüber dem ersten Außengehäuseteil 2 drehbar abgestützt. Zwischen dem Lagerteil 18 des zweiten Außengehäuseteils 3 und dem ersten Außengehäuseteil 2 ist ein Klemmkörperfreilauf 57 vorgesehen, durch den das Reaktionsmoment des Richtbohrwerkzeugs unmittelbar auf das erste Außengehäuseteil 2 und über dieses in den Bohrstrang übertragen wird, so daß die durch den Elektromotor 127 unbegrenzt drehbare Orientierungsvorrichtung 104 von Reaktionsmomenten des Richtungsbohrwerkzeugs freigestellt ist.

Der Gehäuseblock 144 weist einen Teil 144' auf, der an seinem nicht mehr dargestellten Ende mit einer Schnellverbindungsvorrichtung 55 einer Ausführung entsprechend Fig. 1 versehen sein, die Meß- und Steuervorrichtung 6 tragen und mit dieser über eine der elektrischen Schnellverbindungsvorrichtung 55 entsprechende Vorrichtung elektrisch verbunden sein kann. In dem der Meß- und Steuervorrichtung 6 benachbarten Bereich ist der Teil 144' von einem Ringraum 71 entsprechend dem Ringraum 22 umgeben, der über Durchlaßkanäle 72 mit einem zentralen Bohrspülungskanal 73 in Verbindung steht. Der zentrale Bohrungsspülungskanal 73 im Teil 144' des Gehäuseblocks 144 findet eine Verlängerung 74 in der Abtriebswelle 59,59' des Planetengetriebes 58 und eine Verlängerung 75 im zweiten Außengehäuseteil 3, so daß die Versorgung des Richtbohrwerkzeugs mit Bohrspülung gesichert ist.

Auch bei der Ausführung nach Fig. 2 ist sichergestellt, daß Orientierungsvorgänge durch Betätigung des Elektromotors 127 unabhängig vom Bohrbetrieb vorgenommen werden können, wobei auch hier trotz Anordnung der Meß- und Steuervorrichtung 6 oberhalb der Orientierungsvorrichtung 104 sichergestellt ist, daß die Meß- und Steuervorrichtung 6 synchrone Drehbewegungen mit dem das Richtbohrwerkzeug ausrichtenden zweiten Außengehäuseteil 3 ausführt. Der Elektromotor 127 kann bei dieser Ausführung nur in einer Richtung betrieben werden, da der Reversierbetrieb durch den Klemmkörperfreilauf gesperrt ist.

Grundsätzlich ist anzumerken, daß das Außengehäuse 1 mit seinen Teilen 2 und 3, die Wellen 34 und 59 sowie grundsätzlich alle rohrförmigen Bestandteile des Steuergeräts jeweils aus axial untereinander verbunden, insbesondere verschraubten Abschnitten bestehen kann, wie dies bei rohrförmigen Bestandteilen von Bohrgerätschaften die Regel ist.

Der Teil 144' des Gehäuseblocks 144 weist zur Meß- und Steuervorrichtung 6 hin einen zentralen Durchführungskanal 76 auf, der sich in einem außermittigen Kanal 77 fortsetzt, der bis in den Bereich der Wicklung 60 des Elektromotors 127 herabreicht und dazu dient, den Elektromotor 127 mit der Meß- und Steuervorrichtung 6 elektrisch verbindende Leitungen aufzunehmen.

Die in Fig. 1 und 2 veranschaulichten Ausführungen des Steuergerätes nach der Erfindung vereinigen in sich die Vorzüge einer schnellen und präzisen Durchführung des Orientierungsvorganges bei fortgesetztem Bohrbetrieb und jene Vorzüge, die aus einer Anordnung der Meß- und Steuervorrichtung 6 oberhalb der Orientierungsvorrichtung resultieren. Die Meß- und Steuervorrichtung 6 kann jedoch auch bei irgendeiner Ausführung einer Orientierungsvorrichtung oberhalb dieser im ersten Außengehäuseteil vorgesehen werden, beispielsweise solchen Orientierungsvorrichtungen, wie sie im Stand der Technik bekannt sind und einleitend beschrieben wurden.

## Patentansprüche

1. Steuergerät für ein Richtbohrwerkzeug, insbesondere für Bohrarbeiten mit einem Wickelrohr als Bohrrohr, mit einem rohrförmigen Außengehäuse (1), das eine Orientierungsvorrichtung (4) und eine Meß- und Steuervorrichtung (6) mit einem Meßwertaufnehmerteil (7), einem elektronischen Meßwertverarbeitungsteil (8) und einem Steuerteil (9) aufnimmt und einen über einen Anschlußteil (10) mit dem bohrlochseitigen Ende des Bohrrohrs verbindbaren ersten Außengehäuseteil (2) sowie einen dem ersten Gehäuseteil (2) axial unmittelbar benachbarten, mit einem Lagerteil (18) in diesem um dessen Längsmittelachse (21) drehbar gelagerten zweiten Außengehäuseteil (3) umfaßt, der durch die dem ersten Außengehäuseteil (2) zugeordnete Orientierungsvorrichtung (4;104) verdrehbar und über einen Anschlußteil (17) mit dem Richtbohrwerkzeug verbindbar ist, **dadurch gekennzeichnet, daß** die Meß- und Steuervorrichtung (6) oberhalb der Orientierungsvorrichtung (4;104) im ersten Außengehäuseteil angeordnet und vom Antrieb (27;127) der Orientierungsvorrichtung (4;104) synchron mit dem zweiten Außengehäuseteil (3) antreibbar ist, und der Antrieb der Orientierungsvorrichtung (4;104) als Elektromotor (27;127) ausgebilidet ist, der im Betrieb einen den zweiten Außengehäuseteil (3) betätigenden Zwischentrieb beaufschlagt.

2. Steuergerät nach Anspruch 1, **dadurch gekennzeichnet, daß** der Elektromotor (27;127) als bürstenfreier Drei-Phasen-Wechselstrom-Motor ausgebildet ist.

3. Steuergerät nach Anspruch 1 , **dadurch gekennzeichnet, daß** der Läufer des Elektromotors (27;127) eine innenliegende Antriebshohlwelle (26) bildet.

4. Steuergerät nach einem der Ansprüche 1 bis 3, **dadurch gekennzeichnet, daß** der Elektromotor (27) in der Antriebsrichtung reversierbar ausgebildet ist und eine im Reversierbetrieb arbeitende Hydraulikpumpe (28) antreibt, die über Steuerventile einen hydraulischen, axial zwischen zwei Endstellungen verschiebbar geführten Stellkolben (33) beaufschlagt, der mittels einer Schraubengang-Führung (35,36) in Drehung versetzbar ist und dem Lagerteil (18) des zweiten Außengehäuseteils (3) einen Drehantrieb erteilt.

5. Steuergerät nach Anspruch 4, **dadurch gekennzeichnet, daß** die Schraubengang-Führung (35,36) zwischen dem ersten Außengehäuseteil (2) und dem Stellkolben (33) vorgesehen ist und der Stellkolben über eine Keilwellenverzahnung oder Paßfederverbindung (37,38) eine koaxiale Antriebswelle (34) für das zweite Außengehäuseteil (3) antreibt.

6. Steuergerät nach Anspruch 5, **dadurch gekennzeichnet, daß** die Antriebswelle (34) den Stellkolben (33) koaxial durchgreift und die oberhalb der Orientierungsvorrichtung im ersten Außengehäuseteil (2) angeordnete Meß-und Steuervorrichtung (6) synchron mit dem zweiten Außengehäuseteil (3) in Drehung versetzt.

7. Steuergerät nach Anspruch 6, **dadurch gekennzeichnet, daß** die Antriebswelle (34) an ihrem dem Anschlußteil (10) des ersten Außengehäuseteils (2) zugewandten Ende ein den Elektromotor (27), die Hydraulikpumpe (28) und den Steuerventilblock (29) der Orientierungsvorrichtung (4) aufnehmendes, rohrförmiges Trägergehäuse (42) abstützt.

8. Steuergerät nach Anspruch 6 oder 7, **dadurch gekennzeichnet, daß** die Orientierungsvorrichtung (4) die Meß- und Steuervorrichtung (6) an ihrem dieser zugewandten Ende abstützt und mit diesser über eine elektrische Schnellverbindungsvorrichtung (55) elektrisch verbunden ist.

9. Steuergerät nach einem der Ansprüche 4 bis 8, **dadurch gekennzeichnet, daß** der Stellkolben (33) mittels der Steuerventile in seiner jeweiligen Lage hydraulisch verriegelbar ist.

10. Steuergerät nach einem der Ansprüche 4 bis 9, **dadurch gekennzeichnet, daß** die Meß- und Steuervorrichtung (6) und der obere Teil der Orientierungsvorrichtung (4) mit dem ersten Außengehäuseteil (2) einen von Bohrspülung durchströmbaren Ringraum (22,23) begrenzen.

11. Steuergerät nach Anspruch 10, **dadurch gekennzeichnet, daß** die vom Stellkolben (33) betätigte Antriebswelle (34) und das zweite Außengehäuseteil (3) gemeinsam einen zentralen Bohrspülungskanal (25,26) umgrenzen, der über einen Verbindungskanal (24) im oberen Ende der Antriebswelle (34) mit dem Ringraum (23) im Außengehäuseteil (2) in Verbindung steht.

12. Steuergerät nach einem der Ansprüche 1 bis 3, **dadurch gekennzeichnet, daß** die Antriebswelle (26) des Elektromotors ein mehrstufiges Planetengetriebe (58) beaufschlagt, dessen Abtriebswelle (59,59') den zweiten Außengehäuseteil (3) antreibt.

13. Steuergerät nach Anspruch 12, **dadurch gekennzeichnet, daß** die Abtriebswelle (59) des Planetengetriebes einen Teil (59') aufweist, der sich durch die Antriebswelle des Elektromotors durch diesen hindurch erstreckt.

14. Steuergerät nach Anspruch 12 oder 13, **dadurch gekennzeichnet, daß** die Abtriebswelle (59) mit ihrem den Elektromotor (127) der Orientierungsvorrichtung (104) durchgreifenden Teil (59') die über der Orientierungsvorrichtung (104) im ersten Außengehäuseteil (2) abgestützte Meß- und Steuervorrichtung (6) synchron mit dem zweiten Außengehäuseteil (3) antreibt.

15. Steuergerät nach Anspruch 13 oder 14, **dadurch gekennzeichnet, daß** die Abtriebswelle (59) des Planetengetriebes (58) und das zweite Außengehäuseteil (3) gemeinsam einen zentralen Bohrspülungskanal (74,75) umgrenzen.

16. Steuergerät nach einem der Ansprüche 12 bis 15,**dadurch gekennzeichnet, daß** die Orientierungsvorrichtung (104) einen rohrförmigen Gehäuseblock (144) umfaßt, der im ersten Außengehäuseteil (2) koaxial drehbar gelagert ist und die Wicklung (60) des Elektromotors (12) abstützt.

17. Steuergerät nach Anspruch 16, **dadurch gekennzeichnet, daß** die Meß-und Steuervorrichtung (6) auf dem Gehäuseblock (144) der Orientierungsvorrichtung (104) drehfest abgestützt ist.

18. Steuergerät nach einem der Ansprüche 12 bis 17, **dadurch gekennzeichnet, daß** die Abtriebswelle (59) des Planetengetriebes (58) mit dem Gehäuseblock (144) der Orientierungsvorrichtung (104) in einem Bereich oberhalb der Wicklung (60) des Elektromotors (127) gekuppelt ist.

19. Steuergerät nach einem der Ansprüche 1 bis 18, **dadurch gekennzeichnet, daß** die Meß- und Steuervorrichtung (6) im Bereich ihres der Orientierungsvorrichtung (104) abgewandten Endes eine elektrische Drehübertragungsvorrichtung (16) für eine elektrische Verbindung mit einem unverdrehbar abgestützten Teil einer elektrischen Schnellverbindungsvorrichtung (13) aufweist.

20. Steuergerät nach Anspruch 19, **dadurch gekennzeichnet, daß** der Anschlußteil (10) am ersten Außengehäuseteil (2) einen in ein Wickelrohrende eingreifenden, den Kontaktteil der elektrischen Schnellverbindungsvorrichtung (13) umgreifenden Führungsteil (11) und als Verbindungsmittel eine Überwurfmutter (12) umfaßt.

21. Steuergerät nach einem der Ansprüche 12 bis 20, **dadurch gekennzeichnet, daß** dem Lagerteil (18) des zweiten Außengehäuseteils (3) ein das Reaktionsmoment des Richtbohrwerkzeugs auf das erste Außengehäuseteil (2) übertragender Klemmkörperfreilauf (57) zugeordnet ist.

## Claims

1. Control equipment for a directional drilling tool, particularly for use in drilling operations using an enveloping tube as the drilling tube, having a tubular outer casing (1) which contains a position-locating device (4) and a measurement and controlling device (6) together with a measured value recording element (7), an electronic measured value processing unit and a control unit (9) and a first outer casing part (2) which can be connected to the bore-hole end of the drilling tube by a connection unit (10) together with a second outer part (3) which is directly adjacent axially to the first casing part (2) which is capable of rotating around the longitudinal axis (21) of a bearing (18) in the latter and which can be made to rotate by the position-locating device (4, 104) attached to the first outer casing part (2) and which can be connected by means of a connection unit (17) to the directional drilling tool, **characterised in that** the measurement and controlling device (6) is arranged above the position-locating device (4, 104) in the first outer casing and can be driven synchronously by the drive (27, 127) of the position-locating device (4, 104) with the second outer casing part (3) and that the drive for the position-locating device (4, 104) takes the form of an electric motor (27, 127) which when in operation impels an intermediate drive which actuates the second outer casing part (3).

2. Control equipment in accordance with claim 1, **characterised in that** the electric motor (27, 127) is designed as a brushless, three-phase alternating current motor.

3. Control equipment in accordance with claim 1, **characterised in that** the armature of the electric motor (27, 127) forms an inner-lying, hollow drive shaft (26).

4. Control equipment in accordance with one of claims 1 to 3, **characterised in that** the electric motor (27) is designed to provide a reverse drive direction and that when in reverse it drives a hydraulic pump (28) which impels via control valves an adjustable displacement piston (33) which can be displaced axially between two end-positions and which can be made to rotate by a threaded guide (35, 36) and impart a rotating drive to the bearing part (18) of the second outer casing part.

5. Control equipment in accordance with claim 4, **characterised in that** the threaded guide (35, 36) is located between the first outer casing part (2) and the adjustable displacement piston (33) and the adjustable displacement piston drives a co-axial drive shaft (34) for the second outer casing part (3) by means of spline shaft teeth or a feather key connection (37, 38).

6. Control equipment in accordance with claim 5, **characterised in that** the drive shaft (34) passes through the adjustable displacement piston (33) co-axially and rotates the measuring and controlling device (6) above the position-location device in the first outer casing part (2) synchronously with the second outer casing part (3).

7. Control equipment in accordance with Claim 6, **characterised in that** at its end facing the connection unit (10) of the first outer casing part (2) the drive shaft (34) supports a tubular housing (42) which contains the electric motor (27), the hydraulic pump (28) and the control valve block (29) of the position-locating device (4).

8. Control equipment in accordance with claim 6 or 7, **characterised in that** the position-locating device (4) supports the measuring and controlling device (6) at the facing end and is electrically connected to the latter by a rapid-action electrical connection device (55).

9. Control equipment in accordance with one of claims 4 to 8, **characterised in that** the adjustable displacement piston (33) can be hydraulically locked in its current position by means of the control valves.

10. Control equipment in accordance with one of claims 4 to 9, **characterised in that** the measurement and control equipment (6) and the upper part of the position-locating device (4) delimit with the outer casing part (2) an annular space (22, 23) through which the drilling mud can pass.

11. Control equipment in accordance with claim 10, **characterised in that** the drive shaft (34) actuated by the adjustable displacement piston (33) and the second outer casing part (3) together delimit a central drilling channel (25, 26) which is connected with the annular space (23) in the outer casing part (2) through a connecting channel (24) in the upper end of the drive shaft (34).

12. Control equipment in accordance with one of claims 1 to 3, **characterised in that** the drive shaft (26) of the electric motor impels a multi-stage planetary gear (58), the driven shaft of which (59, 59') drives the second outer casing part (43).

13. Control equipment in accordance with claim 12, **characterised in that** the driven shaft (59) of the planetary gear possesses an element (59') which extends through the drive shaft of the electric motor and through the latter itself.

14. Control equipment in accordance with claim 12 or 13, **characterised in that** the driven shaft (59) with its element (59') which passes through the electric motor (127) of the position-location device (104) drives the measuring and control equipment supported by the position-locating device (104) in the first outer casing part (2) synchronously with the second outer casing part (3).

15. Control equipment in accordance with claim 13 or 14, **characterised in that** the driven shaft (59) of the planetary gear (58) and the second outer casing part (3) commonly delimit a central drilling mud channel (74, 75).

16. Control equipment in accordance with one of claims 12 to 15, **characterised in that** the position-locating device (104) comprises a tubular housing block (144) which is mounted in the first outer casing part (2) so as to be capable of co-axial rotation with it and which supports the winding (60) of the electric motor (12).

17. Control equipment in accordance with claim 16, **characterised in that** the measurement and control equipment (6) is supported on the housing block (144) of the position-locating device (104) in a manner which prevents it from rotating.

18. Control equipment in accordance with one of claims 12 to 17, **characterised in that** the driven shaft (59) of the planetary gear (58) is coupled to the housing block (144) of the position-locating device (104) in an area above the winding (60) of the electric motor (127).

19. Control equipment in accordance with one of claims 1 to 18, **characterised in that** the measuring and control equipment (6) possesses at its end facing away from the position-locating device (104) an electrical rotary motion transmission device (16) providing an electrical connection with a non-rotating, supported part of an electrical rapid-connection device (13).

20. Control equipment in accordance with claim 19, **characterised in that** the connecting element (10) on the first outer casing part (2) comprises a guidance element (11) which penetrates into the end of an enveloping tube and which grips the contact feature of the electrical rapid connection device (13), together with a locking nut (12) as a securing element.

21. Control equipment in accordance with one of claims 12 to 20, **characterised in that** the bearing part (18) of the second outer casing part (3) is conjugate with an automatic switching clutch (57) which transmits the reaction moment of the directional drilling tool to the first outer casing part (2).

## Revendications

1. Appareil de commande pour un outil de forage directionnel, destiné notamment à des travaux de forage employant un tube enroulé comme tube de forage, muni d'un caisson extérieur tubulaire (1) comportant un dispositif d'orientation (4) et un dispositif de mesure et de contrôle (6) constitué d'un élément de saisie des valeurs de mesure (7), d'un élément électronique de traitement des valeurs de mesure (8) et d'un élément de contrôle (9), ainsi qu'un premier élément de caisson extérieur (2) pouvant être raccordé par un élément de liaison (10) à l'extrémité du tube de forage située du côté du trou de forage, et un deuxième élément de caisson extérieur (3) placé dans l'axe tout contre le premier élément de caisson (2) et de façon à pouvoir pivoter dans ce dernier, autour de son axe médian longitudinal (4), à l'aide d'un élément de palier (18), et qui peut être tourné par le dispositif d'orientation (4;104) affecté au premier élément de caisson extérieur (2) et raccordé à l'élément de forage directionnel par un élément de liaison (17), **caractérisé en ce que** le dispositif de mesure et de contrôle (6) est placé au-dessus du dispositif d'orientation (4;104), dans le premier élément de caisson extérieur, et qu'il peut être entraîné de façon synchronisée avec le deuxième élément de caisson extérieur (3) par l'entraînement (27;127) du dispositif d'orientation (4;104), cet entraînement du dispositif d'orientation (4;104) étant conçu comme un moteur électrique (27;127) qui, lors du fonctionnement, alimente un pignon intermédiaire actionnant le deuxième élément de caisson extérieur (3).

2. Appareil de commande conforme à la revendication 1, **caractérisé en ce que** le moteur électrique (27;127) est conçu comme un moteur à courant triphasé sans balai.

3. Appareil de commande conforme à la revendication 1, **caractérisé en ce que** le rotor du moteur électrique (27;127) forme un arbre creux d'entraînement (26) à l'intérieur.

4. Appareil de commande conforme à l'une des revendications 1 à 3, **caractérise en ce que** le moteur électrique (27) est conçu de façon réversible dans la direction de l'entraînement et qu'il entraîne une pompe hydraulique (28) fonctionnant de façon réversible, qui alimente, par des vannes-pilotes, un piston de réglage (33) hydraulique coulissant, en direction axiale, entre deux fins de course, et auquel un élément de guidage à hélice (35,36) peut imprimer un mouvement de rotation, communiquant ainsi une impulsion tournante à l'élément de palier (18) du deuxième élément de caisson extérieur (3).

5. Appareil de commande conforme à la revendication 4, **caractérisé en ce que** l'élément de guidage à hélice (35, 36) est prévu entre le premier élément de caisson extérieur (2) et le piston de réglage (33) et que le piston de réglage actionne, pour le deuxième élément de caisson extérieur (3), un arbre moteur coaxial (34) à l'aide d'un engrenage à arbres cannelés ou d'une liaison à clavette parallèle (37, 38).

6. Appareil de commande conforme à la revendication 5, **caractérisé en ce que** l'arbre moteur (34) passe de façon coaxiale à travers le piston de réglage (33) et qu'il imprime un mouvement de rotation, de façon synchronisée avec le deuxième élément de caisson extérieur (3), au dispositif de mesure et de contrôle (6) placé au-dessus du dispositif d'orientation dans le premier élément de caisson extérieur (2).

7. Appareil de commande conforme à la revendication 6, **caractérisé en ce que** l'arbre moteur (34) supporte, sur son extrémité tournée vers l'élément de liaison (10) du premier élément de caisson extérieur (2), un caisson de support tubulaire (42) accueillant le moteur électrique (27), la pompe hydraulique (28) et le bloc des vannes-pilotes (29) du dispositif d'orientation (4).

8. Appareil de commande conforme à la revendication 6 ou 7, **caractérisé en ce que** le dispositif d'orientation (4) supporte le dispositif de mesure et de contrôle (6) sur son extrémité tournée vers ce dernier, et qu'il est relié de façon électrique au dispositif de mesure et de contrôle (6) par un raccord électrique rapide (55).

9. Appareil de commande conforme à l'une des revendications 4 à 8, **caractérise en ce que** le piston de réglage (33) peut être verrouillé de façon hydraulique, dans chacune de ses positions, au moyen des vannes-pilotes.

10. Appareil de commande conforme à l'une des revendications 4 à 9, **caractérise en ce que** le dispositif de mesure et de contrôle (6) et la partie supérieure du dispositif d'orientation (4) délimitent, avec le premier élément de caisson extérieur (2), un espace annulaire (22,23) à travers lequel peut passer le fluide de forage.

11. Appareil de commande conforme à la revendication 10, **caractérisé en ce que** l'arbre moteur (34) actionné par le piston de réglage (33) et le deuxième élément de caisson extérieur (3) délimitent ensemble un canal central pour le fluide de forage (25,26), qui est raccordé à l'espace annulaire (23), dans l'élément de caisson extérieur (2), par un canal de jonction (24) situé dans la partie supérieure de l'arbre moteur (34).

12. Appareil de commande conforme à l'une des revendications 1 à 3, **caractérisé en ce que** l'arbre moteur (26) du moteur électrique alimente un engrenage planétaire à plusieurs vitesses (58), dont l'arbre de sortie (59,59') entraîne le deuxième élément de caisson extérieur (3).

13. Appareil de commande conforme à la revendication 12, **caractérisé en ce que** l'arbre de sortie (59) de l'engrenage planétaire possède une partie (59') s'étendant, par le biais de l'arbre moteur du moteur électrique, à travers ce dernier.

14. Appareil de commande conforme à la revendication 12 ou 13, **caractérisé en ce que** l'arbre de sortie (59) entraîne, de façon synchronisée avec le deuxième élément de caisson extérieur (3), le dispositif de mesure et de contrôle (6) supporté par le dispositif d'orientation (104) dans le premier élément de caisson extérieur (2), à l'aide de sa partie (59') traversant le moteur électrique (127) du dispositif d'orientation (104).

15. Appareil de commande conforme à la revendication 13 ou 14, **caractérisé en ce que** l'arbre de sortie (59) de l'engrenage planétaire (58) et le deuxième élément de caisson extérieur (3) délimitent ensemble un canal central pour le fluide de forage (74,75).

16. Appareil de commande conforme à l'une des revendications 12 à 15, **caractérisé en ce que** le dispositif d'orientation (104) comprend un bloc de caisson tubulaire (144), qui est placé de façon à pouvoir pivoter de manière coaxiale dans le premier élément de caisson extérieur (2) et qui soutient la bobine (60) du moteur électrique (12).

17. Appareil de commande conforme à la revendication 16, **caractérisé en ce que** le dispositif de mesure et de contrôle (6) s'appuie, de façon résistante à la rotation, sur le bloc de caisson (144) du dispositif d'orientation (104).

18. Appareil de commande conforme à l'une des revendications 12 à 17, **caractérisé en ce que** l'arbre de sortie (59) de l'engrenage planétaire (58) est couplé au bloc de caisson (144) du dispositif d'orientation (104) dans une zone située au-dessus de la bobine (60) du moteur électrique (127).

19. Appareil de commande conforme à l'une des revendications 1 à 18, **caractérisé en ce que** le dispositif de mesure et de contrôle (6) présente, dans la zone de son extrémité opposée au dispositif d'orientation (104), un dispositif électrique de transmission de la rotation (16) destiné à la connexion électrique avec une partie, maintenue de façon non pivotante, d'un dispositif électrique de raccord rapide (13).

20. Appareil de commande conforme à la revendication 19, **caractérisé en ce que** l'élément de liaison (10) comporte, sur le premier élément de caisson extérieur (2), un élément de guidage (11) avançant dans l'une des extrémités du tube enroulé et entourant l'élément de contact du dispositif électrique de raccord rapide (13), ainsi qu'un écrou-raccord (12) servant de moyen de liaison.

21. Appareil de commande conforme à l'une des revendications 12 à 20, **caractérisé en ce qu**'une roue libre à élément de serrage (57), transmettant le couple antagoniste de l'outil de forage directionnel au premier élément de caisson extérieur (2), est affectée à l'élément de palier (18) du deuxième élément de caisson extérieur (3).
